# EUROPÄISCHE PATENTSCHRIFT

(11) **EP 1 264 750 B1**
(45) Veröffentlichungstag und Bekanntmachung des Hinweises auf die Patenterteilung: **08.11.2006**
(21) Anmeldenummer: 02012004.4
(22) Anmeldetag: 31.05.2002
(51) Int. Cl.: B61F 5/14, B61F 5/24, B61F 5/02

(54) **Sekundärfedersystem für Fahrwerke an Niederflurfahrzeugen**
Secondary suspension system for bogies of low floor vehicles
Système de suspension secondaire pour bogies de véhicules à plancher bas

(30) Priorität: 08.06.2001 DE 10128003
(43) Veröffentlichungstag der Anmeldung: 11.12.2002
(73) Patentinhaber: ALSTOM LHB GmbH, 38239 Salzgitter (DE)
(72) Erfinder: Schunke, Matthias, Dipl.-Ing., 38259 Salzgitter (DE)

(56) Entgegenhaltungen:
- EP-A- 1 029 764
- DE-A- 4 243 886
- US-A- 3 287 025
- US-A- 3 889 607

## Beschreibung

Die Erfindung betrifft ein Sekundärfedersystem für Fahrwerke an Niederflurfahrzeugen, insbesondere an schienengebundenen Niederflurfahrzeugen zur Aufnahme von Vertikalbewegungen zwischen Fahrwerk und Wagenkasten des Niederflurfahrzeuges.

Generell verfügen Fahrwerke für Schienenfahrzeuge über Primärfederelemente zur federnden Abstützung der an Schwingen gelagerten Einzelräder oder Radachsen gegenüber dem Fahrwerksrahmen und über Sekundärfederelemente zur federnden Abstützung der Vertikalbewegung des Wagenkastens gegenüber dem Fahrwerksrahmen.

Gemäß der DE 42 38 574 A1 ist ein Fahrwerk für Niederflurwagen bekannt, bei dem der Wagenkasten vertikal über Sekundärfedern auf dem Fahrwerkrahmen abgestützt ist. Als Sekundärfedern kommen Schraubenfedern zum Einsatz, die in Taschen gelagert sind, die zu beiden Seiten des Fahrzeugrahmens ausgebildet sind. Mit dieser Ausführung gelingt es, die Niederflurigkeit des Niederflurfahrzeuges zu verbessern.

Gemäß der DE 37 23 833 A1 sind gleichfalls als Schraubenfedern ausgebildete Sekundärfedern eingesetzt, die, im Drehgestell des Schienenfahrzeuges angeordnet, den Wagenkasten abstützen.

Ein gemeinsamer Nachteil des Einsatzes von Schraubenfedern als Sekundärfedern besteht darin, dass infolge der vertikalen Wirkungsrichtung der Federn das sekundäre Federsystem eine vertikale Dimension aufweist, die sich bis in den Bodenbereich des Wagenkastens erstreckt und damit ein durchgängig ebener Wagenboden nicht erreichbar ist. Die die Bauhöhe des sekundären Federsystems bestimmende Größe ist die Blocklänge der Feder, d.h. der Zustand der Schraubenfeder, wenn alle Windungen anliegen. Die im Schienenfahrzeugbau zum Einsatz gelangenden Schraubenfedern haben einen, bezogen auf die Blocklänge, geringen Federweg.

Der Erfindung liegt die Aufgabe zugrunde, ein Sekundärfedersystem für Fahrwerke an Niederflurfahrzeugen bereitzustellen, dessen vertikale Ausdehnung im wesentlichen durch den konstruktiven Abstand bestimmt wird, der zwischen Fahrwerk und Wagenkasten besteht, um einen vertikalen Ausgleich zu ermöglichen.

Die Aufgabe wird durch die Merkmale des selbständigen Anspruches 1 gelöst.

Das Sekundärfedersystem besteht aus mehreren untereinander beabstandeten Sekundärfedern, die einerseits mit dem Fahrgestell und andererseits mit dem Wagenkasten verbunden sind.

Bestandteil der Sekundärfeder ist eine zwischen Wagenkasten und Fahrwerk zur Aufnahme der vertikalen Schwingungen im Fahrwerk angeordnete erste vertikal einfach wirkende Zylinder/ Kolbeneinheit zur Kraftaufnahme. Der Zylinder der ersten Zylinder/ Kolbeneinheit ist mit dem Fahrwerk fest verbunden, während deren Kolben mit seiner Kolbenstange am Wagenkasten angelenkt ist - oder umgekehrt- .

Der Hubraum der ersten Zylinder/ Kolbeneinheit ist über eine Hydraulikleitung mit dem Hubraum einer zweiten Zylinder/ Kolbeneinheit, die zur ersten Zylinder/Kolbeneinheit beabstandet und lageunabhängig im Schienenfahrzeug angeordnet ist, verbunden. Die zweite Zylinder/ Kolbeneinheit steht mit einer Schraubenfeder derart in Wirkverbindung, dass die Schraubenfeder mit ihrem einen Ende am Zylinder 7 abgestützt und an ihrem anderen Ende über den Kolben der zweiten Zylinder/ Kolbeneinheit beaufschlagbar ist.

Die Erfindung wird anhand eines Ausführungsbeispiels näher erläutert. Die dazugehörigen Zeichnungen zeigen in
Fig. 1 das hydraulische Schema einer Sekundärfeder und in
Fig. 2 eine Draufsicht auf das Fahrwerk mit der erfindungsgemäßen Anordnung.

Fig. 1 zeigt das Schema einer einzelnen erfindungsgemäßen Sekundärfeder. Die Feder besteht aus einer ersten Zylinder/ Kolbeneinheit 1, die in vertikaler Wirkrichtung anstelle der dem bekannten Stand der Technik entsprechenden, als Schraubenfeder ausgebildeten Sekundärfeder angeordnet ist, und die der Aufnahme der Kräfte dient, die durch die bei Fahrt zwischen Fahrwerk11 und Wagenkasten 12 auftretenden Schwingungen erzeugt werden. Die Zylinder/ Kolbeneinheit 1 besteht aus einem Zylinder 2, der auf dem Fahrwerk 11 fest angeordnet ist. Im Zylinder 2 bewegt sich ein einfach wirkender Kolben 3, dessen Kolbenstange 4 sich in Richtung des Wagenkastens 12 erstreckt und auf der sich der Wagenkasten 12 abstützt. Selbstverständlich kann gleichwirkend bei kinematischer Umkehr der Zylinder 2 dem Wagenkasten 12 und der Kolben 3 dem Fahrwerk 11 zugeordnet sein.

Die Zylinder/ Kolbeneinheit 1 ist über eine Hydraulikleitung 5 mit einer zweiten Zylinder/ Kolbeneinheit 6 verbunden. Die Zylinder/Kolbeneinheit 6 dient der Kraftabgabe der Sekundärfeder und kann an beliebiger Stelle des Fahrwerkes 11 angeordnet sein, wobei die Wirkungsrichtung und damit die Lage der Zylinder/ Kolbeneinheit 6 beliebig gewählt werden kann.

Die Zylinder/ Kolbeneinheit 6 besteht gleichfalls aus einem fest angeordneten Zylinder 7 und einem darin geführten einfach wirkenden Kolben 8. Den Zylinder 7 umgibt eine Schraubenfeder 9, die mit ihrem einen Ende am Zylinder 7 fixiert ist und mit ihrem anderen Ende an das freie Ende der Kolbenstange 10 angeschlossen ist. Das Zusammenwirken von Zylinder/ Kolbeneinheit 6 und Schraubenfeder 9 erfolgt in gleicher Wirkrichtung. Die Schraubenfeder 9 ist so ausgelegt, dass sie den Anforderungen als Feder- und Dämpfungselement eines Sekundärfedersystems für den gewählten Einsatz an Schienenfahrzeugen genügt.

Nachfolgend wird das erfindungsgemäße Sekundärfedersystem in seiner Wirkungsweise näher beschrieben. Ursächliche Aufgabe des Sekundärfedersystems ist der Ausgleich von Schwingungen zwischen Fahrwerk11 und Wagenkasten 12 eines Schienenfahrzeuges, die während der Fahrt durch Unebenheiten des Schienenweges, durch Fremdkörper, Traktionseinflüsse und dergleichen auftreten können.

Die Schwingungen zwischen Fahrwerk 11 und Wagenkasten 12 stellen sich als wechselnde Abstandsänderungen zwischen den beiden Teilen dar. Diese Abstandsänderung wird von der Zylinder/ Kolbeneinheit 1 in der Weise aufgenommen, dass der den Wagenkasten 12 über die Kolbenstange 4 tragende Kolben 3 bei Verringerung des Abstandes in den Zylinder 2 hinein bewegt wird. Damit verbindet sich eine Verringerung des Hubraumes des Zylinders 2 und damit eine Verdrängung des Hydrauliköls aus der Zylinder/ Kolbeneinheit 1.

Über die Hydraulikleitung 5 wird das verdrängte Volumen dem Zylinder 7 der Zylinder/ Kolbeneinheit 6 zugeführt. In der Folge wird der Kolben 8 aus dem Zylinder 7 bewegt, was mit einer Beaufschlagung der die Zylinder/ Kolbeneinheit 6 umgebenden Schraubenfeder 9 einhergeht. Auf diese Weise nimmt die Schraubenfeder 9 mittelbar die durch die Verringerung des Abstandes zwischen Fahrwerk 11 und Wagenkasten 12 ausgelöste Kraft auf. Die Begrenzung des Federweges der Schraubenfeder 9 erfolgt durch eine Begrenzung des Hubes des Kolbens 8 im Zylinder 7.

In umgekehrter Weise wirken die beschriebenen Elemente zusammen, wenn sich der Abstand zwischen Fahrwerk 11 und Wagenkasten 12 vergrößert. Der sich dabei einstellende belastungsarme Zustand der Zylinder/ Kolbeneinheit 1 führt dazu, dass sich die Schraubenfeder 9 entspannt. Dabei wird der Kolben 8 durch die Schraubenfeder 9 in den Zylinder 7 gedrängt und das Hydrauliköl über die Hydraulikleitung 5 dem Zylinder 2 der Zylinder/ Kolbeneinheit 1 zugeführt. Der sich aus dem Zylinder 2 heraus bewegende Kolben 3 folgt der Vergrößerung des Abstandes zwischen Fahrwerk 11 und Wagenkasten 12 innerhalb festgelegter Grenzen und übt dabei durch die Wirkung der Schraubenfeder 9 eine Dämpfung der Bewegung des Wagenkastens 12 aus.

Das hydraulische Grundkonzept des Sekundärfedersystems hat den Vorteil, daß durch bekannte hydraulische Bauelemente auf einfache Weise auf das Schwingungsverhalten des Wagenkastens 12 Einfluß genommen werden kann.

Über einen parallel geschalteten Druckspeicher 13 wird nach Erreichen des Festausschlages des Kolbens 8 im Zylinder 7 eine Progressivität der Kennlinie erzeugt, so dass ein abruptes Abbrechen des Federweges vermieden wird.

Bei Verwendung eines geeigneten Drosselventils 14 in der Hydraulikleitung 5 dient das Sekundärfedersystem gleichzeitig als Federdämpfer, so dass auf zusätzliche Schwingungsdämpfer verzichtet werden kann.

Ein weiterer Vorteil der beschriebenen Anordnung besteht darin, daß durch das zusätzliche Einspeisen eines festgelegten Volumens an Hydrauliköl ein Höhenausgleich des Fahrzeuges infolge Radreifenverschleißes und Toleranzen möglich ist, so dass weitere Beilagen nicht erforderlich sind.

Der wesentlichste Vorteil des erfindungsgemäßen Sekundärfedersystems besteht jedoch darin, dass mit der Anordnung der Zylinder/ Kolbeneinheit 1 zwischen dem Fahrwerk 11 und dem Wagenkasten 12 eine weitere Verringerung der Bauhöhe des in diesem Bereich wirkenden Bauteils verbunden ist. Während die Bauhöhe bei der Verwendung der herkömmlichen Schraubenfeder durch die Blocklänge der Schraubenfeder bestimmt ist, kann die Bauhöhe der Zylinder/Kolbeneinheit 1 auf die Länge des Federweges der herkömmlichen Ausführung minimiert werden. Das eigentliche und für den Schwingungsausgleich notwendige Federelement kann in Wirkverbindung mit der zweiten Zylinder/ Kolbeneinheit 6 an einer beliebigen Stelle und in einer beliebigen Lage im Fahrzeug angeordnet sein und nimmt damit keinen Einfluß auf die konstruktive Dimensionierung des Sekundärfedersystems. Dieser Umstand wirkt sich somit vorteilhaft auf die weitere Verbesserung der Niederflurigkeit bei Niederflurfahrzeugen aus.

Die Charakteristik der Schraubenfeder 9 kann vom vorgegebenen Hub der Zylinder/ Kolbeneinheit 1 unabhängig und bezogen auf den Anwendungsfall optimiert werden, indem der Durchmesser des Kolbens 8 gegenüber dem Durchmesser des Kolbens 3 geringer ausgelegt wird. Der damit verbundene größere Federweg der Schraubenfeder 9 ermöglicht eine feinfühligere Funktion des Sekundärfedersystems.

Fig. 2 macht die Position der Zylinder/ Kolbeneinheit 1 im beschriebenen Ausführungsbeispiel deutlich. An Stelle der bisher eingesetzten vertikal wirkenden Schraubenfedern werden die Zylinder/ Kolbeneinheiten 1 mit minimierter Bauhöhe positioniert. Die Zylinder/ Kolbeneinheiten 6 mit den dazugehörigen Schraubenfedern 9 liegen unterhalb des Querträgers des Fahrwerkes 11 horizontal und quer zur Fahrtrichtung des Schienenfahrzeuges und nehmen somit keinen Einfluß auf die Bauhöhe des Systems.

### Bezugsziffern

- 1.: erste Zylinder/ Kolbeneinheit
- 2.: Zylinder
- 3.: Kolben
- 4.: Kolbenstange
- 5.: Hydraulikleitung
- 6.: zweite Zylinder/ Kolbeneinheit
- 7.: Zylinder
- 8.: Kolben
- 9.: Schraubenfeder
- 10.: Kolbenstange
- 11.: Fahrwerk
- 12.: Wagenkasten
- 13.: Druckspeicher
- 14.: Drosselventil

## Patentansprüche

1. Sekundärfedersystem für Fahrwerke an Niederflurfahrzeugen zur Aufnahme von zwischen dem Fahrwerk und dem Wagenkasten wirkenden Schwingungen, bestehend aus mehreren untereinander beabstandeten Sekundärfedern, die einerseits mit dem Fahrgestell und andererseits mit dem Wagenkasten verbunden sind, **dadurch gekennzeichnet, dass** die Sekundärfeder aus einer zwischen Wagenkasten (12) und Fahrwerk (11) angeordneten ersten vertikal einfach wirkenden Zylinder/ Kolbeneinheit (1) zur Kraftaufnahme besteht, deren Zylinder (2) mit dem Fahrwerk (11) fest verbunden ist und deren Kolben (3) mit seiner Kolbenstange (4) am Wagenkasten (12) angelenkt ist - oder umgekehrt-, wobei der Hubraum der ersten Zylinder/ Kolbeneinheit (1) über eine Hydraulikleitung (5) mit dem Hubraum einer zweiten Zylinder/Kolbeneinheit (6), die zur ersten Zylinder/ Kolbeneinheit (1) beliebig beabstandet und lageunabhängig im Schienenfahrzeug angeordnet ist, verbunden ist, und die zweite Zylinder/. Kolbeneinheit (6) mit einer Schraubenfeder (9) derart in Wirkverbindung steht, dass die Schraubenfeder (9) mit ihrem einen Ende am Zylinder (7) abgestützt ist und an ihrem anderen Ende über den Kolbens (8) der zweiten Zylinder/ Kolbeneinheit (6) beaufschlagbar ist.

2. Sekundärfedersystem nach Anspruch 1, **dadurch gekennzeichnet, dass** parallel zur Hydraulikleitung (5) ein vorgespannter Druckspeicher (13) geschaltet ist.

3. Sekundärfedersystem nach Anspruch 1 oder 2, **dadurch gekennzeichnet, dass** in der Hydraulikleitung (5) ein Drosselventil (14) angeordnet ist.

4. Sekundärfedersystem nach mindestens einem der vorhergehenden Ansprüche 1 bis 3, **dadurch gekennzeichnet, dass** die Schraubenfeder (9) den Zylinder (7) der zweiten Zylinder/ Kolbeneinheit (6) mit koaxiaier Wirkungsrichtung umgibt.

## Claims

1. Secondary suspension system for bogies on low floor vehicles for absorbing vibrations acting between the bogie and the coach body, consisting of a plurality of secondary springs which are spaced apart from one another and connected, on the one hand, to the bogie and, on the other hand, to the coach body, **characterised in that** the secondary springs consist of a first cylinder/piston unit (1) for absorbing force, which acts simply vertically and is arranged between the coach body (12) and bogie (11), the cylinder (2) of which is rigidly connected to the bogie (11) and the piston (3) of which is articulated by its piston rod (4) to the coach body (12), or vice versa, wherein the piston-swept volume of the first cylinder/piston unit (1) is connected via a hydraulic line (5) to the piston-swept volume of a second cylinder/piston unit (6), which is arranged spaced apart as desired from the first cylinder/piston unit (1) and independently of position in the railway vehicle, and the second cylinder/piston unit (6) is in operative connection with a coil spring (9) in such a way that the coil spring (9) is supported by its one end on the cylinder (7) and can be acted upon at its other end via the piston (8) of the second cylinder/piston unit (6).

2. Secondary suspension system according to claim 1, **characterised in that** a pre-stressed accumulator (13) is connected parallel to the hydraulic line (5).

3. Secondary suspension system according to claim 1 or 2, **characterised in that** a throttle valve (14) is arranged in the hydraulic line (5).

4. Secondary suspension system according to at least one of the preceding claims 1 to 3, **characterised in that** the coil spring (9) surrounds the cylinder (7) of the second cylinder/piston unit (6) with a coaxial action direction.

## Revendications

1. Système de ressorts secondaires pour châssis sur des véhicules à plate-forme surbaissée, destiné à recevoir les vibrations agissant entre le châssis et la caisse et composé de plusieurs ressorts secondaires espacés qui sont reliés d'une part au châssis et d'autre part à la caisse, **caractérisé en ce que** le ressort secondaire se compose d'une première unité cylindre/piston (1) qui est disposée entre la caisse (12) et le châssis (11), qui a une action verticale simple, qui est destinée à recevoir les forces et dont le cylindre (2) est solidaire du châssis (11) tandis que son piston (3) est articulé avec sa tige (4) à la caisse (12), ou inversement, la cylindrée de la première unité cylindre/piston (1) étant reliée par une conduite hydraulique (5) à la cylindrée d'une seconde unité cylindre/piston (6) qui est disposée dans le véhicule ferroviaire à une distance quelconque de la première unité (1) et indépendamment de la position de celle-ci, et cette seconde unité cylindre/piston (6) étant en relation fonctionnelle avec un ressort hélicoïdal (9) de sorte que ledit ressort (9) soit en appui avec une extrémité sur le cylindre (7) et puisse être contraint au niveau de son autre extrémité par l'intermédiaire du piston (8) de la seconde unité cylindre/piston (6).

2. Système de ressorts secondaires selon la revendication 1, **caractérisé en ce qu'**un accumulateur de pression contraint (13) est monté parallèlement à la conduite hydraulique (5).

3. Système de ressorts secondaires selon la revendication 1 ou 2, **caractérisé en ce qu'**une soupape d'étranglement (14) est disposée dans la conduite hydraulique (5).

4. Système de ressorts secondaires selon l'une au moins des revendications 1 à 3 précédentes, **caractérisé en ce que** le ressort hélicoïdal (9) entoure le cylindre (7) de la seconde unité cylindre/piston (6) avec un sens d'action coaxial.
